# FASCICULE DE BREVET EUROPEEN

(11) **EP 0 076 717 B1**
(45) Date de publication et mention de la délivrance du brevet: **28.08.1985**
(21) Numéro de dépôt: 82401692.7
(22) Date de dépôt: 17.09.1982
(51) Int. Cl.: E03C 1/06

(54) **Dispositif de branchement pour un système de douche**
Vorrichtung für den Anschluss eines Duschsystems
Branching device for a shower system

(30) Priorité: 25.09.1981 FR 8118120
(43) Date de publication de la demande: 13.04.1983
(73) Titulaire: Champion, Roger, 27300 Bernay (FR); Cantone, Gérard Jean, F-27300 Bernay (FR)
(72) Inventeur: Champion, Roger, 27300 Bernay (FR); Cantone, Gérard Jean, F-27300 Bernay (FR)
(74) Mandataire: Bonnetat, Christian

## Description

La présente invention concerne un dispositif de branchement pour un système de douche.

On connaît déjà des systèmes de douche comportant un support mural pour une pomme de douche réglable en hauteur et un dispositif d'alimentation en eau de ladite pomme de douche. Ce dispositif d'alimentation peut être un simple robinet, ou bien encore un mélangeur, un mitigeur, etc... Le support mural est généralement constitué par une barre verticale, qui est fixée à une paroi et sur laquelle peut glisser un coulisseau susceptible d'être fixé en position le long de ladite barre. La pomme de douche peut être rendue solidaire, généralement de façon amovible, dudit coulisseau et est reliée au dispositif d'alimentation par un tuyau souple.

On conçoit aisément qu'en faisant varier manuellement la position du coulisseau le long de la barre, il est possible de faire varier la hauteur de la pomme de douche.

La présente invention a pour objet un système de douche dans lequel le réglage en hauteur de la pomme de douche est automatique. Un système de ce genre est déjà connu du fascicule de brevet FR-A-1,087,901.

A cette fin, selon l'invention, un dispositif de branchement pour un système de douche comportant un support mural pour une pomme de douche réglable en hauteur et un dispositif pour l'alimentation en eau de ladite pomme de douche, ledit support mural étant constitué par un ensemble cylindrique-piston dont un élément est fixe et l'autre est susceptible de se déplacer verticalement et une vanne à plusieurs voies étant interposée entre ledit dispositif d'alimentation en eau et l'ensemble cylindre-piston pour permettre soit d'admettre de l'eau dans ledit ensemble, soit d'obturer celui-ci après y avoir admis de l'eau, ou bien encore de mettre ledit ensemble cylindre-piston en communication avec une purge après y avoir admis de l'eau, ledit dispositif de branchement formant une unité de construction, caractérisé en ce que ladite unité de construction renferme la vanne (13, 20) à plusieurs voies et comporte un premier orifice (9) raccordable à la sortie (10) du dispositif d'alimentation (3), un second orifice (11) raccordable à la pomme de douche (7), un troisième orifice (15) raccordable à l'adminission de l'ensemble cylindre-piston et un quatrième orifice (16) faisant office d'orifice de purge.

Ainsi, grâce à la combinaison de l'ensemble cylindre-piston et de ladite vanne à plusieurs voies, il est possible de faire monter ledit élément mobile, de l'arrêter à la hauteur désirée et de le faire descendre, c'est-à-dire de régler et fixer en hauteur ladite pomme de douche, soit au cours de la montée, soit au cours de la descente.

De préférence, la montée de l'élément mobile de l'ensemble cylindre-piston est indépendante de la pression de l'eau en amont du dispositif d'alimentation et ne dépend que de la commande dudit débit, qui est celui de la source d'alimentation (mélangeur, mitigeur, robinet, etc...).

Dans un mode avantageux de réalisation, dans lequel la douche est toujours alimentée dès qu'on utilise la source d'alimentation en eau à la position « douche •, le premier et le second orifices sont reliés directement l'un à l'autre par un conduit, tandis que, entre ce conduit et les troisième et quatrième orifices, est prévue une vanne à trois voies permettant soit la communication entre ledit conduit et le troisième orifice avec obturation du quatrième orifice, soit l'obturation des troisième et quatrième orifices, ainsi que la liaison entre ceux-ci et ledit conduit, soit encore la communication entre les troisième et quatrième orifices avec obturation de la liaison entre ledit conduit et lesdits troisième et quatrième orifices.

De préférence, afin de faciliter le choix de l'une ou l'autre des trois positions de la vanne à trois voies correspondant aux trois états mentionnés ci-dessus, on prévoit un marquage de position de l'organe mobile de la vanne au passage à chacune desdites positions.

Les figures du dessin annexé feront bien comprendre comment l'invention peut être réalisée.
La figure 1 est une vue de côté d'un système de douche conforme à la présente invention.
La figure 2 est une vue en coupe longitudinale agrandie partielle du système de douche selon l'invention, en position de montée du piston.
La figure 3 est une vue correspondant à la figure 2, le piston étant dans une position haute stable.
La figure 4 correspond aux figures 2 et 3 et montre le piston en position de descente.
Les figures 5, 6 et 7 correspondent respectivement aux coupes V-V, VI-VI et VII-VII des figures 2, 3 et 4.
La figure 8 montre en coupe une variante de réalisation du dispositif selon l'invention.

Le système de douche selon l'invention, montré par la figure 1, comporte un ensemble cylindre 1- piston 2 relié à un mitigeur ou mélangeur connu 3 par l'intermédiaire d'un dispositif 4 selon l'invention. Le cylindre 1 est relié à une paroi 5 par l'intermédiaire de pattes de fixation 6. Par ailleurs, à l'extrémité supérieure de la tige de piston 2 peut être montée, de préférence de façon amovible, une pompe de douche 7, susceptible d'être alimentée en eau par l'intermédiaire d'un tuyau flexible 8 relié au dispositif 4 selon l'invention.

Les figures 2 à 7 illustrent en coupe la structure et le fonctionnement du système selon l'invention.

Comme on peut le voir sur ces figures, le dispositif 4 comporte une entrée 9, destinée à être raccordée directement à la sortie 10 du mélangeur 3.

Le dispositif 4, selon l'invention, est constitué d'un bloc, par exemple métallique, dans lequel sont usinés différents conduits et orifices. Ainsi, l'entrée 9 est reliée à une sortie 11 reliée directement au tuyau flexible 8, c'est-à-dire alimentant la pomme de douche 7. Les orifices 9 et 11 sont reliés l'un à l'autre par un conduit courbe 12.

En dérivation sur le conduit 12 est montée une vanne à trois voies dont le boisseau 13 est commandé en rotation par un organe de commande 14. Le boisseau 13 est interposé entre le conduit 12 et deux orifices de sortie 15 et 16. L'orifice 15 débouche dans le cylindre 1 en regard du piston 17 lié à la tige 2. Par ailleurs, l'orifice 16 est un orifice de purge et l'eau susceptible de le traverser tombe, par exemple par l'intermédiaire d'un embout spécial (non représenté), dans le bac à douche, (également non représenté) disposé sous le système selon l'invention. Comme on peut le voir sur les figures, le boisseau 13 est traversé par deux conduits 18- et 19 angulaire- ment disposés.

Dans la position représentée sur les figures 2 et 5, le conduit 18 relie le conduit 12 à l'orifice 15, de sorte que de l'eau est admise dans le cylindre 1 et repousse le piston 17, et donc la tige 2 et la pomme de douche 7. Dans cette position, on obtient donc la montée de la pomme de douche 7. Dans cette position, le trou de purge 16 est obturé, tandis que de l'eau alimente la pomme de douche 7 à travers l'orifice 9, le conduit 12, l'orifice 11 et le tuyau flexible 8.

Dans la position représentée par les figures 3 et 6, le boisseau obture la communication entre le conduit 12 et les orifices 15 et 16. Dans cette position, le piston 17 reste dans la dernière position correspondant à la rotation du boisseau 13 entre les figures 2 et 5 d'une part et 3 et 6 d'autre part, l'orifice 11 étant immédiatement et séparément toujours alimenté, dès que la source d'alimentation en eau est en position « douche • .

Dans la position représentée par les figures 4 et 7, les conduits 18 et 19 mettent en relation les orifices 15 et 16, de sorte que l'eau emmaganisée dans le cylindre 1 peut s'échapper à travers la purge. Le piston 17 et sa tige redescendent donc en direction du dispositif 4, puisqu'alo_{.}rs le boisseau 13 obture la liaison au conduit 12.

On remarquera que dans les trois positions illustrées par les figures 2 à 7, le débit d'alimentation de la pomme de douche 7 n'est jamais interrompu.

Ainsi, le système selon l'invention, permet le réglage en hauteur de la pomme de douche, la montée, la descente et la position d'utilisation étant assurées par le débit alimentant la pomme de douche.

La douche est donc toujours alimentée et utilisable quelle que soit la position du système.

Sur les figures 2 à 7 on a représenté le boisseau 13 sous la forme d'un rotor sphérique. Bien entendu, la vanne à trois voies selon l'invention peut comporter un boisseau de tout autre forme. Par exemple, sur la figure 8, on a représenté un mode de réalisation dans lequel le boisseau est constitué par une sphère 20. Cependant, ces modes de réalisation ne sont pas limitatifs et l'on pourrait aussi bien prévoir un boisseau conique, ou bien encore des disques de toute matière y compris des matières céramiques et, de façon générale, tout système de vannes à plusieurs voies avec obturation simultanée ou successive des passages d'alimentation et de purge.

Bien entendu, ces différents éléments peuvent être montés d'une façon différente de celle représentée, pour mettre un remplacement facile et ce même par un non professionnel, en cas d'usure d'un joint. L'ensemble du système selon l'invention peut être réalisé en toute matière et par exemple en matière synthétique, en aluminium anodisé, en laiton etc... On voit ainsi que, dans le dispositif conforme à l'invention, toutes les manoeuvres de montée et de descente sont commandées indépendamment de l'admission d'eau à la pomme de douche, qui est alimentée en permanence dès que la source d'alimentation en eau est sur la position « douche •, l'arrêt de la montée et de la descente pouvant être réglées à toutes les hauteurs d'utilisation désirées.

## Revendications

1. Dispositif de branchement pour un système de douche comportant un support mural (1,2) pour une pomme de douche (7) réglable en hauteur et un dispositif (3) pour l'alimentation en eau de ladite pomme de douche, ledit support mural étant constitué par un ensemble cylindrique (1) - piston (2) dont un élément est fixe et l'autre est susceptible de se déplacer verticalement et une vanne à plusieurs voies (13, 20) étant interposée entre ledit dispositif d'alimentation en eau (3) et l'ensemble cylindre (1) - piston (2) pour permettre soit d'admettre de l'eau dans ledit ensemble (1)-(2), soit d'obturer celui-ci après y avoir admis de l'eau, ou bien encore de mettre ledit ensemble cylindre (1) - piston (2) en communication avec une purge (16) après y avoir admis de l'eau, ledit dispositif de branchement formant une unité de construction, caractérisé en ce que ladite unité de construction renferme la vanne (13, 20) à plusieurs voies et comporte un premier orifice (9) raccordable à la sortie (10) du dispositif d'alimentation (3), un second orifice (11) raccordable à la pomme de douche (7), un troisième orifice (15) raccordable à l'admission de l'ensemble cylindre (1) - piston (2) et un quatrième orifice (16) faisant office d'orifice de purge.

2. Dispositif selon la revendication 1, caractérisé en ce que les premier et second orifices (9 et 11) sont reliés directement l'un à l'autre par un conduit (12) tandis que, entre ce conduit (12) et les troisième et quatrième orifices (15 et 16) est prévue une vanne à trois voies (13, 20) permettant soit la communication entre le conduit (12) et le troisième orifice (15) avec obturation du quatrième orifice, soit l'obturation des troisième et quatrième orifices (15, 16) ainsi que de la liaison de ceux-ci avec ledit conduit (12), soit encore la communication entre les troisième et quatrième orifices (15 et 16) avec obturation de la liaison entre ledit conduit et lesdits troisième et quatrième orifices.

3. Dispositif selon la revendication 2, caractérisé en ce que les positions de l'organe mobile de la vanne sont marquées au passage de chacune desdites positions.

## Claims

1. Connection device for a shower system comprising a wall support (1, 2) for a vertically adjustable shower head (7) and a device (3) supplying water to the said shower head, said wall support being constituted by a piston-cylinder assembly (1, 2) of which one element is fixed, whereas the other is adapted to move vertically and a multi-way valve (13, 20) being provided between said water supplying device (3) and the piston-cylinder assembly (1, 2) for permitting either the admission of water into said assembly (1, 2), or permitting to place the said piston-cylinder assembly (1, 2) in communication with a drain pipe (16) after admission of water therein, said connection device forming a construction unit, characterized in that said construction unit contains the multi-way valve (13, 20) and comprises a first orifice (9) connectable to the outlet (10) of the supply device (3), a second orifice (11) connectable to the shower head (7), a third orifice (15) connéctable to the admission of the piston-cylinder assembly (1, 2) and a fourth orifice (16) acting as drain orifice.

2. Connection device according to claim 1, characterized in that the first and second orifices (9, 11) are directly connected one to the other via a conduit (12) whereas, between said conduit (12), and the third and fourth orifices (15,16) is provided a' three-way valve (13, 20) permitting either a communication between the said conduit (12) and the third orifice (15), the fourth orifice being closed off, or the closing off of the third and fourth orifices (15, 16) as well as thier communication with the said conduit (12) or permitting the communication of the third orifice (15) with the fourth orifice (16), the connection between the said conduit and the said third and fourth orifices being closed off.

3. Connection device according to claim 2, characterized in that the positions of the movable member of the valve are marked when passing through each position.

## Patentansprüche

1. Anschlußvorrichtung für ein Brause- oder Duschsystem bestehend aus einer Wandhalterung (1,2) für einen höhenverstellbaren Brausekopf (7) und einer Wasserversorgungsvorrichtung (3) des Brausekopfes, wobei die Wandhalterung aus einer Zylinder-Kolben-Einheit (1 bzw. 2) besteht, dessen eines Teil festgelegt und dessen anderes Teil so beschaffen ist, daß es senkrecht verschoben werden kann, und wobei ein Mehrwegeschieber (13, 20) zwischen der Wasserversorgungsvorrichtung (3) und der Zylinder-Kolben-Einheit (1 bzw. 2) zwischengeschaltet ist, um entweder Wasser in die Einheit (1) - (2) einströmen zu lassen oder diese nach dem Wassereinlassen zu sperren oder auch die Zylinder-Kolben-Einheit mit einer Entleerungs- oder Auslaßstelle nach dem Wassereinlassen in Verbindung zu setzen, dadurch gekennzeichnet, daß die als Baueinheit ausgebildete Anschlußvorrichtung ein Mehrwegeschieber (13,20) einschließt sowie eine erst Öffnung (9), die an den Ausgang (10) der Versorgungsvorrichtung (3) anschließbar ist, eine zweite Öffnung (11), die an den Brausekopf (7) anschließbar ist, eine dritte Öffnung (15), die an die Zylinder-Kolben-Einheit (1)-(2) anschließbar ist, und eine vierte Öffnung (16) aufweist, die als Entleerungsloch dient.

2. Vorrichtung nach Anspruch 1, dadurch gekennzeichnet, daß die erste und die zweite Öffnung (9 bzw. 11) durch einen Kanal (12) unmittelbar miteinander verbunden sind, während zwischen dem Kanal (12) und der dritten und vierten Öffnung (15 bzw. 16) ein Dreiwegeschieber (13, 20) vorgesehen ist, durch den entweder die Vergindung zwischen dem Kanal (12) und der dritten Öffnung (15) bei Sperrung der vierten Öffnung oder die Sperrung der dritten und vierten Öffnung (15 bzw. 16) sowie deren Verbindung mit dem Kanal (12) oder aber die Verbindung zwischen der dritten und der vierten Öffnung (15 bzw. 16) bei Sperrung der Verbindung zwischen dem Kanal und der dritten und vierten Öffnung herbeigeführt werden kann.

3. Vorrichtung nach Anspruch 2, dadurch gekennzeichnet, daß die Stellungen des beweglichen Gliedes des Schiebers beim Durchlaufen jeder dieser Stellungen markiert sind.
